# EUROPÄISCHE PATENTSCHRIFT

(11) **EP 0 604 766 B1**
(45) Veröffentlichungstag und Bekanntmachung des Hinweises auf die Patenterteilung: **19.02.1997**
(21) Anmeldenummer: 93119081.3
(22) Anmeldetag: 26.11.1993
(51) Int. Cl.: H04R 9/06

(54) **Schwingspulenkontaktierung für Lautsprecher**
Moving coil-bonding for loudspeakers
Bonding pour bobine mobile pour haut-parleur

(30) Priorität: 08.12.1992 DE 4241212
(43) Veröffentlichungstag der Anmeldung: 06.07.1994
(73) Patentinhaber: NOKIA TECHNOLOGY GmbH, 75175 Pforzheim (DE)
(72) Erfinder: Gruber, Hermann, D-94336 Hunderdorf (DE)

(56) Entgegenhaltungen:
- EP-A- 0 164 942
- EP-A- 0 344 974
- DE-A- 3 334 442
- DE-C- 2 946 981
- US-A- 4 327 257

## Beschreibung

### Technisches Gebiet

Die Erfindung befaßt sich mit der Schwingspulenkontaktierung von Lautsprechern, insbesondere mit der Kontaktierung von thermisch hochbelasteten Lautsprechern.

### Stand der Technik

Antriebssysteme von Lautsprechern sind im Stand der Technik seit langem bekannt, so daß an dieser Stelle deren Beschreibung auf ein Mindestmaß beschränkt werden kann.

Konuslautsprecher werden im wesentlichen von einem Magnetsystem, einer konischen Membran und einem Lautsprecherkorb gebildet. Der Lautsprecherkorb ist zumeist mit der oberen Polplatte des Magnetsystems verbunden. Die Membran ist in den Lautsprecherkorb eingesetzt und mit ihrem großen Durchmesser mit dem oberen Rand des Lautsprecherkorbes über eine umlaufende Sicke verbunden. An dem kleinen Durchmesser der Membran ist der rohrförmig ausgebildete Schwingspulenträger angesetzt. Die äußere Mantelfläche dieses Schwingspulenträgers ist mit der Schwingspule umwickelt. Ist der Lautsprecher montiert, taucht das freie nicht mit der Membran verbundene Ende des Schwingspulenträgers in den Luftspalt des Magnetsystems ein, der dort durch die gegenseitige Beabstandung von oberer Polplatte und Polkern gebildet ist. Damit die Membran während des Betriebs des Lautsprechers eine zentrische Lage zur Lautsprechermittelachse beibehält und verhindert wird, daß beispielsweise das freie Ende des Schwingspulenträgers nach einem Aufwärtshub auf der oberen Polplatte aufsetzt, ist die Schwingspule oder der kleine Durchmesser der Membran mit einer in Draufsicht tellerförmig und im Querschnitt ziehharmonikaförmig ausgebildeten Zentriermembran versehen. Der äußere Rand der Zentriermembran ist mit dem Lautsprecherkorb verbunden. Damit die Zentriermembran einerseits Zentrierfähigkeiten besitzt und andererseits den Hub der Membran nicht oder nur proportional zur Hubhöhe behindert, sind Zentriermembranen im allgemeinen aus einem harzgetränkten Gewebegeflecht gebildet. Die Federeigenschaften der Zentriermembran und der Sicke, welche die äußere Aufhängung der Membran übernimmt, kennzeichnen die Nachgiebigkeit der schwingenden Membran.

Eine andere und den Obergriff der vorliegenden Anmeldung bestimmende Zentrierung der Membran ist aus US-A 4.327.257 bekannt. Gemäß dieser Schrift ist zur Zentrierung und Führung der Membran zumindest eine Stange vorgesehen, auf welcher zumindest eine Hülse verschiebbar angeordnet ist. Je nach Ausbildung der Anordnung kann die jeweilige Hülse mittels eines Zwischenstücks mit der Membran verbunden sein. Ferner sind zur Begrenzung des Verschiebewegs der Hülse auf der jeweiligen Stange zwei Kragen vorgesehen, welche zueinander in gegenseitigem Axialabstand mit der Stange verbunden sind.

Die Anschlußkontaktierung der Schwingspule ist so gelöst, daß am Lautsprecherkorb eine Anschlußleiste angesetzt ist, von der aus die sogenannten Lautsprecherlitzen freitragend zu den Wickelenden der Schwingspulen geführt sind. Gemäß weiterer hierzu bekannter Lösungen können die Lautsprecherlitzen auch an der Ober- oder Unterseite der Membran unter teilweiser Verklebung mit dieser zu den Wickelenden der Schwingspule geführt sein. Auch sind Lösungen bekannt, bei denen die Schwingspulenkontaktierung durch den Polkern erfolgt bzw. bei denen die Lautsprecherlitzen in der Zentriermembran eingewoben sind. Unabhängig von der konkreten Art der Realisierung erfordert dies aber Litzen, die zum einen durch ihre Flexibilität den Hubbewegungen der Membran bzw. der Schwingspule ohne Behinderung folgen und zum weiteren - trotz ihrer Flexibilität - unter der vom Hub hervorgerufenen Biege-Wechsel-Belastungen hohe Standzeiten im Bezug auf Litzenbrüche haben. Deshalb werden die Lautsprecherlitzen aus einem Drahtgeflecht gebildet, welches um eine aus Kunststoff gebildete Seele gewoben ist. Zur Erhöhung der Biege-Wechsel-Belastbarkeit des Materials, aus dem das Drahtgeflecht gebildet ist, kann diesem Material Kadmium zugesetzt sein.

Abgesehen davon, daß der Einsatz von Kadmium aus Umweltgesichtspunkten nicht unproblematisch ist, wird außerdem als nachteilig empfunden, daß die Lebensdauer von Lautsprecher im vorbeschriebenen Sinne bei Umgebungstemperaturen über 80° C nur sehr gering ist. Dies ist darauf zurückzuführen, daß zum einen die Zentriermembran bei diesen Temperaturen nach kurzer Zeit ihre oben angeführten Eigenschaften verliert und die Kunststoffseelen der Lautsprecherlitzen altern. Letzteres führt dazu, daß die Lautsprecherlitzen sehr schnell brechen und damit die Kontaktierung zwischen der Anschlußleiste und der Schwingspule unterbrechen. Daher liegt der Erfindung die Aufgabe zugrunde, einen Lautsprecher anzugeben, dessen Schwingspulenkontaktierung unter Dauerbelastung und Umgebungstemperaturen bis zu 150° C für lange Zeit beständig bleibt.

### Darstellung der Erfindung

Diese Aufgabe wird mit den in Anspruch 1 angegebenen Merkmalen gelöst. Vorteilhafte Aus- und Weiterbildungen der Erfindung sind den Ansprüchen 2 und 3 entnehmbar.

Wird die Schwingspulenkontaktierung gemäß Anspruch 1 ausgebildet, ist es möglich, die von einem Verstärker kommenden Zuleitungen mit den Wicklungsenden der Schwingspule zu verbinden, ohne daß die Zuleitungskabel an irgendeiner Stelle litzenförmig ausgebildet sein müssen. Dies macht die Schwingspulenkontaktierung außerordentlich resistent gegenüber thermischen Belastungen.

Ganz besonders vorteilhaft ist es, daß nach der Erfindung auch die Zentriermembran weggelassen werden kann. Hierdurch sind die Probleme beseitigt, die sonst im Zusammenhang mit Zentriermembranen oberhalb von 80° C auftreten. Durch die Verwendung der erfindungsgemäßen Schwingspulenkontaktierung sind keine Einbußen in der Wiedergabequalität zu verzeichnen, wenn die Lautsprecher zur Wiedergabe langhubiger Tonsignale eingesetzt werden. Bedingt durch die außerordentliche hohe Temperaturbelastbarkeit der Schwingspulenkontaktierung lassen sich die so ausgestalteten Lautsprecher auch in Räumen mit hohem Temperaturniveau über einen außerordentlich langen Zeitraum betreiben. Diese Ausbildung gewinnt auf dem Gebiet "Active Noise Cancellation" besondere Bedeutung. Dies deshalb, weil zur Auslöschung von Umgebungsgeräusche die Lautsprecher an Stellen angeordnet werden müssen, die mitunter eine hohe Umgebungstemperatur aufweisen. Beispielsweise sei hierfür die Anordnung von Lautsprechern im Motorraum oder in Auspuffanlagen von Kraftfahrzeugen genannt.

Sind gemäß Anspruch 2 die Zuleitungen durch längs der Lautsprechermittelachse im Polkern verlaufende Öffnungen geführt, kann der kleine Durchmesser der Membran mit einer Staubschutzkalotte hermetisch verschlossen werden. Zusammen mit einer entsprechenden Konstruktion des Lautsprecherkorbes kann damit der gesamte Innenraum des Lautsprechers von dem Raum separiert werden, in welchen die Lautsprechermembran abstrahlt. Dies ist besonders in den Fällen wichtig, in denen der Lautsprecher in staubbelasteten Räumen eingesetzt wird. Weiter läßt sich die Oberfläche der Membran und der Staubschutzkalotte durch entsprechende Beschichtungen gegen aggressive Medien, wie zum Beispiel Luft oder Gase schützen.

Eine besonders einfache Art der Kontaktierung der Federn ist in Anspruch 3 angegeben, in dem die Kragen und das Zwischenstück mitsamt der Hülse aus Isolierstoffmaterial gebildet sind und an den Seiten der Kragen und des Zwischenstücks, die den Spiralfedern zugewandt sind, Scheiben aus elektrisch leitfähigem Material angeordnet sind.

### Kurze Darstellung der Figuren

Es zeigen:
- Figur 1: einen durch den Mittelpunkt eines Lautsprechers verlaufenden Schnitt, wobei aus Gründen der Übersichtlichkeit nicht alle Schnittflächen schraffiert worden sind und
- Figur 2: eine weitere Darstellung gemäß Figur 1.

### Wege zum Ausführen der Erfindung

Die in Figur 1 gezeigte Darstellung zeigt ein Antriebssystem 10 für Lautsprecher. Das Magnetsystem dieses Lautsprechers ist in dieser Darstellung nur angedeutet und zeigt nur die obere Polplatte 11 und den Polkern 12. Die Polplatte 11 und der Polkern 12 sind zentrisch zur Lautsprechermittelachse 13 angeordnet. Zwischen dem Außenmantel des Polkerns 12 und den Flanken der Polplatte 11 ist der Luftspalt 14 des Magnetsystems gebildet. Oberhalb des Magnetsystems ist zentrisch zur Lautsprechermittelachse die konische Membran 15 angeordnet. Der große Durchmesser der Membran 15 ist mit dem oberen Rand des Lautsprecherkorbes über eine Sicke umlaufend verbunden (nicht dargestellt). Am kleinen Durchmesser der Membran 15 ist der rohrförmig ausgebildete Schwingspulenträger 16 angesetzt und verbunden. Das freie Ende des Schwingspulenträgers 16 ragt in den Luftspalt 14 hinein. Um den Außenmantel des Schwingspulenträgers 16 ist die Schwingspule 17 gewickelt. Auf dem Polkern 12 ist zentrisch zur Lautsprechermittelachse 13 und mit Richtung zur Membran 15 eine Stange 18 aufgesetzt, die im hier dargestellten Ausführungsbeispiel aus Befestigungsgründen bis in den Polkern 12 hineingeführt ist. Die freie Raglänge der Stange 18 ist am oberen und unteren - dem Polkern 12 zugewandten - Ende jeweils mit einem aus Isolierstoffmaterial gebildeten Kragen 19 O, 19 U begrenzt. Auf der Stange 18 ist verschiebbar eine Hülse 20 angeordnet, die im hier dargestellten Ausführungsbeispiel einstückig mit einem tellerförmigen Zwischenstück 21 verbunden ist. Der äußere Umfang des Zwischenstücks 21 ist mit dem Innenmantel des Schwingspulenträgers 16 verbunden. Auf der oberen und unteren Seite 22 O, 22 U des Zwischenstücks 22 sind Scheiben 23 aus elektrisch leitfähigem Material aufgesetzt und befestigt. Auch die Kragen 19 O, 19 U sind an ihrem dem Zwischenstück 21 zugewandten Seiten mit Scheiben 23 versehen. Zwischen der Scheibe 23 an dem oberen Kragen 19 O und der Scheibe 23 an der Oberseite 22 O des Zwischenstücks 21 sowie zwischen der Scheibe 23 an dem unteren Kragen 19 U und an der Scheibe 23 der Unterseite 22 U des Zwischenstücks 21 ist jeweils eine Spiralfeder 24 O, 24 U aus elektrisch leitfähigen Material eingespannt. Diese Federn 24, welche aus Gründen der Einhaltung von Gleichgewichtsbedingungen gleiche Länge, gleiche Dicke und gleiche Steigung haben, kontaktieren die an jeder Seite des Zwischenstücks 21 angeordneten Scheiben 23 mit den jeweiligen und an den Kragen 19 O, 19 U befestigten Scheiben 23.

Die beiden Wickelenden 25 der Schwingspule 17 sind zu den an dem Zwischenstück 21 angeordneten Scheiben 23 geführt, wobei ein Wickelende 25 mit der Scheibe 23 an der Oberseite 22 O und das andere Wickelende 25 mit der Scheibe 23 an der Unterseite 22 U des Zwischenstücks 21 leitend verbunden ist.

Die beiden von der Signalquelle kommenden Zuleitungen 26 sind durch den Schalltrichter der Membran 15 zu den Scheiben 23 an die Kragen 19 O und 19 U geführt, wobei die eine Zuleitung 26 mit der Scheibe 23 des Kragens 19 O und die andere Zuleitung mit der Scheibe 23 des Kragens 19 U elektrisch leitend verbunden ist. Damit die Bewegung der Schwingspule 17 bzw. der Membran 15 durch die zur Scheibe 23 des unteren Kragens 19 U geführten Zuleitung 26 nicht behindert wird, weist das Zwischenstück 21 eine entsprechende Öffnung auf, durch welche diese Zuleitung 26 hindurchgeführt ist.

Werden die Zuleitungen 26 mit Tonsignalen beaufschlagt und dadurch die Schwingspule 17 in Hubbewegungen versetzt, so ist offensichtlich, daß die Kontaktierung der Schwingspule weder auf Biege-Wechsel-Belastungen beanspruchte Litzen oder Zuleitungen 26 erfordert, da die Kontaktierung mittels der für die Hubbewegungen ausgelegten und somit bruchunempfindlichen Federn 24 bewirkt wird. Versuche haben gezeigt, daß diese Art der Kontaktierung von Schwingspulen unter Vollast und Umgebungstemperaturen von 150° C eine außerordentlich hohe Lebensdauer aufweisen.

Dadurch, daß die Hülse 20 zusammen mit der Stange 18 die Zentrierung des Systems gewährleistet, sind auch die Probleme gelöst, die sonst im Zusammenhang mit Zentriermembranen in diesem Temperaturbereich entstehen.

Das in Figur 2 gezeigte Ausführungsbeispiel entspricht weitgehend dem Ausführungsbeispiel gemäß Figur 1, so daß durch die im Zusammenhang mit Figur 2 verwendeten und nicht weiter erläuterten Bezugszeichen Bauteile bezeichnet werden, die bereits im Zusammenhang mit Figur 1 erläutert wurden.

Abweichend von Figur 1 sind in Figur 2 die Zuleitungen 26 durch im Polkern 12 eingelassene Öffnungen 27 geführt.

Diese Art der Führung der Zuleitungen 26 zu den jeweiligen Scheiben 23 erlaubt es, den kleineren Durchmesser der Membran 15 mittels einer Staubschutzkalotte 28 hermetisch zu verschließen. Dadurch kann das gesamte Antriebssystem 10 gekapselt ausgebildet werden. Dies ist dann von Vorteil, wenn die Membran 15 in staubbelastete Räume abstrahlt.

Diese Staubschutzkalotte 28 könnte auch im Ausführungsbeispiel gemäß Figur 1 den kleinen Durchmesser der Membran 15 verschließen. Nachteilig wäre dabei aber, daß die Zuleitungen 26 durch die Staubschutzkalotte 28 geführt werden müssen und im Betrieb, wenn die Durchführung staubdicht sein soll, die Öffnungsbereiche in der Staubschutzkalotte 28 an den Zuleitungen 26 entlang reiben. Letzteres behindert zum einen den Hub der Membran 15 und bewirkt zum weiteren, daß die Staubdichtheit nicht lange vorhält.

## Patentansprüche

1. Lautsprecher mit
- einem Magnetsystem, welches zentrisch zur Lautsprechermittelachse (13) einen Polkern (12) aufweist und
- mit einer Membran (15), an deren einem Ende eine Schwingspule (17) angesetzt ist,
**dadurch gekennzeichnet,**
- daß im Polkern (12) eine Stange (18) mit ihrem unteren Ende hineingeführt ist, deren freies oberes Ende und deren dem Polkern zugewandter unterer Bereich jeweils mit einem Kragen (19 O, 19 U) versehen ist, wobei der untere Kragen (19 U) auf dem Polkern aufliegt,
- daß auf der Stange (18) eine Hülse (20) verschiebbar angeordnet ist, die über ein Zwischenstück (21) mit der Membran (15) oder dem Schwingspulenträger (16) verbunden ist,
- daß zwischen der Oberseite (22 O) des Zwischenstücks (21) und dem oberen Kragen (19 O) sowie zwischen der Unterseite (22 U) des Zwischenstücks (21) und dem unteren Kragen (19 U) jeweils eine aus elektrisch leitfähigem Material gebildete und längs der Stange (18) verlaufende Spiralfeder (24 O, 24 U) angeordnet ist und
- daß die elektrische Kontaktierung des einen Wickelendes (25) der Schwingspule (17) mit der unteren Spiralfeder (24 U) an der Unterseite (22 U) des Zwischenstücks (21) und die Kontaktierung des anderen Wickelendes (25) mit der oberen Spiralfeder (24 O) an der Oberseite (22 O) des Zwischenstücks (21) ausgebildet ist und die eine von der Signalquelle kommende Zuleitung (26) an dem oberen Kragen (19 O) mit der oberen Spiralfeder (24 O) und die andere Zuleitung (26) an dem unteren Kragen (19 U) mit der unteren Spiralfeder (24 U) leitend verbunden ist.

2. Lautsprecher nach Anspruch 1,
**dadurch gekennzeichnet,**
daß die Zuleitungen (26) durch längs der Lautsprechermittelachse (13) im Polkern (12) verlaufende Öffnungen (27) geführt sind.

3. Lautsprecher nach Anspruch 1 oder Anspruch 2,
**dadurch gekennzeichnet**,
daß die Kragen (19 U, 19 O), die Hülse (20) und das Zwischenstück (21) aus Isolierstoffmaterial gebildet sind und an den Seiten der Kragen (19 O, 19 U) und des Zwischenstücks (21), die den Spiralfedern (24 O, 24 U) zugewandt sind, jeweils eine Scheibe (23) aus elektrisch leitendem Material vorgesehen ist.

## Claims

1. Loudspeaker with
- a magnet system comprising a pole core (12) that is centric with respect to the centre axis (13) of the loudspeaker and
- with a diaphragm (15), to one end of which a voice coil (17) is attached,
characterised in that
- the lower end of a rod (18) is inserted in the pole core (12), the free upper end of said rod and the lower region of said rod facing the pole core are each provided with a collar (19 O, 19 U), the lower collar (19 U) resting on the pole core,
- a bushing (20) is arranged displaceably on the rod (18), said bushing being connected via an intermediate piece (21) to the diaphragm (15) or to the voice-coil support (16),
- between the upper side (22 O) of the intermediate piece (21) and the upper collar (19 O) and also between the underside (22 U) of the intermediate piece (21) and the lower collar (19 U) there is arranged in each case a helical spring (24 O, 24 U) formed from electrically conductive material and extending along the rod (18) and
- the electrical contact of one winding end (25) of the voice coil (17) together with the lower helical spring (24 U) is formed on the underside (22 U) of the intermediate piece (21) and the contact of the other winding end (25) together with the upper helical spring (24 O) is formed on the upper side (22 O) of the intermediate piece (21) and one feed wire (26) stemming from the signal source is conductively connected at the upper collar (19 O) to the upper helical spring (24 O) and the other feed wire (26) is conductively connected at the lower collar (19 U) to the lower helical spring (24 U).

2. Loudspeaker according to Claim 1,
characterised in that
the feed wires (26) are guided through holes (27) extending along the centre axis (13) of the loudspeaker in the pole core (12).

3. Loudspeaker according to Claim 1 or Claim 2,
characterised in that
the collars (19 U, 19 O), the bushing (20) and the intermediate piece (21) are formed from insulating material and on the sides of the collars (19 O, 19 U) and of the intermediate piece (21) facing the helical springs (24 O, 24 U) in each case a disk (23) made of electrically conductive material is provided.

## Revendications

1. Haut-parleur comprenant
- un équipage magnétique, qui est muni d'un noyau polaire (12), monté au milieu par rapport à l'axe médian du haut-parleur (13),
- une membrane (15), dont l'une des extrémités est munie d'une bobine mobile (17),
caractérisé
- en ce que l'extrémité inférieure d'une tige (18) est introduite dans le noyau polaire (12), l'extrémité supérieure de ladite tige et la zone inférieure de celle-ci, face au noyau polaire, sont munies chacune d'une collerette (19 O, 19 U), la collerette inférieure (19 U) étant posée sur le noyau polaire,
- en ce que la tige (18) est enveloppée d'une gaine (20) coulissante, qui est reliée par une pièce intermédiaire (21) à la membrane (15) ou au support de la bobine mobile (16),
- en ce que, d'une part, entre la face supérieure (22 O) de la pièce intermédiaire (21) et la collerette supérieure (19 O) et, d'autre part, entre la face inférieure (22 U) de la pièce intermédiaire (21) et la collerette inférieure (19 U) est monté respectivement un ressort en spirale (24 O, 24 U), lesdits ressorts étant réalisés dans un matériau conducteur électrique et disposés le long de la tige (18), et
- en ce que le contact électrique est établi entre l'extrémité de bobinage (25) de la bobine mobile (17) et le ressort en spirale inférieur (24 U) sur la face inférieure (22 U) de la pièce intermédiaire (21), et le contact est établi entre l'autre extrémité de bobinage (25) et le ressort en spirale supérieur (24 O) sur la face supérieure (22 O) de la pièce intermédiaire (21), et le conducteur électrique (26), venant de la source du signal, sur la collerette supérieure (19 O) forme une liaison conductrice avec le ressort en spirale supérieur (24 O), et l'autre conducteur électrique (26) sur la collerette inférieure (19 U) forme une liaison conductrice avec le ressort en spirale inférieur (24 U).

2. Haut-parleur selon la revendication 1, caractérisé en ce que les conducteurs électriques (26) s'engagent dans des orifices (27), réalisés dans le noyau polaire (12), le long de l'axe médian du haut-parleur (13).

3. Haut-parleur selon la revendication 1 ou 2, caractérisé en ce que les collerettes (19 U, 19 O), la gaine (20) et la pièce intermédiaire (21) sont réalisées dans un matériau isolant et en ce que des disques (23), réalisés dans un matériau conducteur électrique, sont montés sur les collerettes (19 O, 19 U) et la pièce intermédiaire (21), sur les côtés orientés vers les ressorts en spirale (24 O, 24 U).
